# EUROPÄISCHE PATENTSCHRIFT

(11) **EP 1 381 744 B1**
(45) Veröffentlichungstag und Bekanntmachung des Hinweises auf die Patenterteilung: **02.02.2005**
(21) Anmeldenummer: 02766569.4
(22) Anmeldetag: 23.04.2002
(51) Int. Cl.: E05B 65/12

(54) **SCHLIESSZYLINDER**
LOCKING CYLINDER
CYLINDRE DE BLOCAGE

(30) Priorität: 26.04.2001 AT 3282001; 31.10.2001 AT 8432001
(43) Veröffentlichungstag der Anmeldung: 21.01.2004
(73) Patentinhaber: Kaba Gege GmbH, 3130 Herzogenburg (AT)
(72) Erfinder: LUEF, Heinz, A-3133 Traismauer (AT); KORNHOFER, Markus, A-3451 Atzelsdorf (AT)
(74) Vertreter: Müllner, Erwin, Dr.
(86) Internationale Anmeldenummer: PCT/AT2002/000121
(87) Internationale Veröffentlichungsnummer: WO 2002/088492

(56) Entgegenhaltungen:
- EP-A- 0 712 981
- WO-A-00/57010
- DE-C- 4 339 042
- US-A- 3 877 265
- US-A- 4 276 761

## Beschreibung

### TECHNISCHES GEBIET

Die Erfindung betrifft einen Schließzylinder mit mindestens einem in einem Gehäuse gelagerten Zylinderkern sowie mit einem elektromechanischen Gesperre in Form eines aus dem Gehäuse in den Zylinderkern einschiebbaren und zurückziehbaren Riegels, der über einem Exzentertrieb mit einem Elektromotor kinematisch verbunden ist, wobei an der Welle des Elektromotors ein exzentrisch angeordneter Kurbelzapfen vorgesehen ist und der Hub des Exzentertriebes der Riegelverschiebung entspricht.

### STAND DER TECHNIK

Aus der EP 712 981 B1 ist ein Schließzylinder mit einem mechanischen und einem über eine Elektronik gesteuerten elektromechanischen Gesperre bekannt. Das mechanische Gesperre umfasst Kern- und Gehäusestifte, die von einem Schlüssel durch entsprechende Vertiefungen an der Flachseite so verschoben werden, dass die Berührungsflächen der Kern- und Gehäusestifte in der Mantelfläche des Zylinderkernes liegen, sodass dieser gedreht und damit der Schließzylinder gesperrt werden kann. Das elektromechanische Gesperre erhält seine Befehle über eine Codevergleichsschaltung, die einen Elektromotor ansteuert. Dieser dreht einen Exzenter, der einen Riegel über ein Gestänge anhebt und absenkt. Der Riegel kann die Drehung des Zylinderkernes blockieren. Ferner ist es bekannt, Elektromagnete mit bistabiler Lagefixierung eines Magnetkernes einzusetzen, der als Riegel ausgebildet ist und der aus dem Gehäuse in den Zylinderkern einschiebbar bzw. zurückziehbar ist.

### OFFENBARUNG DER ERFINDUNG

Die Erfindung geht von einer Verriegelung mit einem Elektromotor, der den Riegel über einen Exzenter ansteuert, aus und zielt darauf ab, die Anordnung zu vereinfachen und damit die Betriebssicherheit zu erhöhen. Insbesondere soll die Sperrstellung des Riegels so gesichert sein, dass Erschütterungen, die z.B. bewusst herbeigeführt werden, nicht zu einem auch nur kurzzeitigen Zurückweichen des Riegels führen. Dies wird dadurch erreicht, dass der Drehkreis des Kurbelzapfens anschlagbegrenzt ist und der der Sperrstellung des Riegels entsprechende Anschlag in einer den maximalen Hub überschreitenden Übertotpunktlage des Drehkreises des Kurbelzapfens vorgesehen ist. Der Elektromotor muss daher nicht als Schrittmotor ausgebildet sein und es bedarf keiner elektronischen Einrichtung, um den Elektromotor in den Endlagen bei ausgeschobenem und bei eingezogenem Riegel abzuschalten. Es liegt bloß ein Anschlag im Drehkreis des Kurbelzapfens bzw. nächst dessen Kurbelscheibe, sodass der Elektromotor den Kurbelzapfen oder die Kurbelscheibe gegen den Anschlag dreht und das Motordrehmoment sodann als Haltemoment aufrecht bleibt. Dieses kann auch entfallen, da ein Zurückschieben des Riegels' in der Sperrstellung infolge der Übertotpunktlage des Exzentertriebes unmöglich ist. Jede Krafteinwirkung in die Einschubrichtung wirkt auf den Anschlag und kann daher die Verriegelung nicht öffnen. Eine besonders zweckmäßige Ausführungsform der Erfindung ist dadurch gekennzeichnet, dass der Kurbelzapfen in einem Führungsschlitz am Schaftende des Riegels eingreift und der Führungsschlitz quer zur Verschieberichtung des Riegels orientiert ist und eine den Winkel des Drehkreises des Kurbelzapfens begrenzende Länge aufweist, wobei ein Ende des Führungsschlitzes den Anschlag zur Begrenzung des Drehkreiswinkels bildet. Hätte der Führungsschlitz eine Gesamtlänge, die den Drehkreisdurchmesser des Kurbelzapfens plus dem Zapfendurchmesser entspricht, dann könnte der Elektromotor endlos rotieren und der Riegel würde eine ständige Aufwärts- und Abwärtsbewegung entsprechend einem Kolben in einem Zylinder eines Motors durchführen. Wenn gemäß der Erfindung die Führungsschlitzlänge über dem Drehkreis des Kurbelzapfens jedoch eingeschränkt ist, dann wirkt sich dies als Anschlag aus, der bloß eine Drehung im Ausmaß, z.B. eines Dreiviertelkreises zulässt. Die Endpunkte liegen jedenfalls über dem halben Drehkreis, der dem maximalen Hub zwischen Entriegelungs- und Verriegelungsstellung entspricht und gewährleisten in dieser Übertotpunktlage stabile Endstellungen. Durch eine Feder, z.B. eine Blattfeder, die in der Stellung des maximalen Hubes gespannt ist und den Kurbelzapfen in die Übertotpunktlage drückt, kann die Verriegelungsstellung noch weiter stabilisiert werden. Alternativ ist es möglich, die Position durch magnetische Kräfte z.B. eines Permanentmagneten festzuhalten, sodass ein Rasteffekt in der Verriegelungslage sowie gegebenenfalls auch in der Offenstellung eintritt. Um den Anschlag zur Gewährleistung zweiter Endlagen zu positionieren ist es zweckmäßig, wenn ein Ende des Führungsschlitzes einen Abstand von der die Drehachse des Elektromotors kreuzenden und in Riegelausschubrichtung orientierten Achse aufweist, der kleiner als der Radius des den Kurbelzapfen einhüllenden Hüllkreises ist. Das Ende des Führungsschlitzes sollte mindestens im Abstand des Kurbelzapfendurchmessers über der oben definierten Achse liegen, um die Übertotpunktlage in ausreichendem Maße zu gewährleisten und dennoch ein Durchdrehen um volle 360° zu verhindern. Um die Verriegelungsstellung bzw. die Entriegelungsstellung zu erreichen, wird der Elektromotor z.B. durch Umpolen der Versorgungsspannung im Uhrzeigersinn oder im Gegenuhrzeigersinn angesteuert. Es schlägt dann der Kurbelzapfen am Ende des Führungsschlitzes einmal in einer Stellung etwas jenseits des maximalen Hubes (Verriegelungsstellung) bzw. jenseits des minimalen Hubes (Entriegelungsstellung) an. Elektromotoren der hier benötigten Bauart sind besonders klein, da sie meist im Inneren des Zylindergehäuses, etwa in einer axialen Bohrung derselben, untergebracht werden. Solche Motoren haben nur ein geringes Drehmoment, das allenfalls nicht ausreicht, um aus dem Stillstand beim Einschalten einen Hub unter Last auszuführen. Um dennoch besonders kleine und damit schwache Motoren einsetzen zu können, ist es zweckmäßig, wenn zwischen dem Elektromotor und dem Kurbelzapfen eine begrenzte Freistellung bei der Kraftübertragung vorgesehen ist. Die Freistellung ermöglicht ein Schwungholen vor der Belastung des Elektromotors. Insbesondere ist es zweckmäßig, wenn zur Freistellung zwischen der Welle des Elektromotors und einer Kurbelscheibe mit dem exzentrisch angeordneten Kurbelzapfen ein mit der Welle drehfest verbundener Mitnehmer mit einer radial auskragenden Nase vorgesehen ist, der je nach Drehrichtung des Elektromotors an der einen oder anderen Seite eines exzentrischen Anschlags an der Kurbelscheibe bzw. an dem Kurbelzapfen angreift und bei Drehrichtungsänderung nach einer leeren Anlaufdrehung von z.B. 150° den exzentrisch gelagerten Kurbelzapfen mitnimmt. Eine vorteilhafte Ausführungsform ist dadurch gekennzeichnet, dass die Kurbelscheibe eine koaxiale zylindrische Ausnehmung aufweist, in die ein zylindrischer Lagerteil des Mitnehmers eingreift und dass im Drehkreis der Nase des Mitnehmers, insbesondere an dem dem Kurbelzapfen gegenüberliegenden Ende des zylindrischen Körpers, der Anschlag vorgesehen ist.

Um den Kurbelzapfen in der Übertotpunktlage der Verriegelungsstellung gegen rückwirkende Erschütterungen des Riegels zu sichern, ist vorgesehen, dass der Kurbelzapfen in einen Führungsschlitz des Exentertriebes eingreift, der im Bereich der Verriegelungsstellung des Riegels in seiner Breite zur begrenzten Freigabestellung des Riegels vergrößert und der Riegel bei in der Übertotpunktlage stehenden Kurbelzapfen gegenüber dem Kurbelzapfen in Verriegelungsrichtung im Rahmen der Freistellung begrenzt vorschiebbar ist. Solche rückwirkenden Erschütterungen wären z.B. Vibrationen von Einbruchswerkzeugen, die in den Schließzylinder eingeführt werden.

Nach einem weiteren Merkmal der Erfindung ist vorgesehen, dass die Freistellung des Kurbelzapfens im Führungsschlitz in der Sperrstellung gleich oder größer ist als der Abstand eines riegelseitigen Anschlags zu einem gehäuseseitigen Anschlag für den maximalen Hub des Exentertriebes. Durch die Freistellung des Kurbelzapfens wird ein Mitnehmen durch den Riegel und ein anschließendes, unerwünschtes Verschieben in die Freigabestellung verhindert.

Schließlich ist es zweckmäßig, wenn der Anschlag für den Kurbelzapfen in einer den maximalen Hub des Exentertriebes überschreitenden Übertotpunktlage als Vorsprung in einem den Exentertrieb mindestens teilweise umgebenden Kurbelgehäuse ausgebildet ist. Dieser Anschlag kann auch durch das Ende eines gegenüber dem Drehkreisdurchmesser für den Kurbelzapfen verkürzten Führungsschlitzes erreicht werden.

### KURZE BESCHREIBUNG DER ZEICHNUNGEN

Ein Ausführungsbeispiel des Erfindungsgegenstandes ist in den Zeichnungen schematisch dargestellt. Fig. 1 zeigt einen Doppelschließzylinder teilweise im Längsschnitt, Fig. 2 eine schaubildliche Ansicht des elektromechanischen Gesperres als Detail, Fig. 3 eine Stirnansicht des Gesperres nach Fig. 2 mit zur Seite gerückter Rastfeder, Fig. 4 eine Explosionsdarstellung einer Freistellungskonstruktion zwischen Elektromotor und Exzentertrieb, Fig. 5 eine alternative Ausführungsform zu Fig. 4, Fig. 6 einen Querschnitt durch ein Kurbelgehäuse und Fig. 7 einen weiteren Querschnitt des Kurbelgehäuses außerhalb des Riegels.

### BESTE AUSFÜHRUNGSFORM DER ERFINDUNG

Ein Schließzylinder nach Fig. 1 umfasst ein Zylindergehäuse 1, in dem die Zylinderkerne 2 und 3 drehbar gelagert sind. Ein mechanisches schlüsselbetätigbares Gesperre durch Kernund Gehäusestifte ist durch die strichpunktierten Linien 4 angedeutet. Ferner ist im Zylindergehäuse 1 ein über eine nicht dargestellte Steuerung (z.B. mit Codevergleich) drehrichtungsvariabel anspeisbarer Elektromotor 5 vorgesehen. Auf der Welle des Elektromotors 5 ist eine Kurbelscheibe 6 angeordnet, die einen exzentrisch zur Welle positionierten Kurbelzapfen 7 trägt. Dieser greift in einen quer am Schaft eines Riegels 8 angeordneten Führungsschlitz 9. Der Riegel 8 ist im Zylindergehäuse 1 linear geführt und an seinem Kopf konisch erweitert ausgebildet und greift mit diesem Kopf in eine Sackbohrung 10 im Zylinderkern 2. In dieser dargestellten Verriegelungsstellung kann der Zylinderkern 2 daher nicht gedreht werden. In Fig. 2 ist das elektromechanische Gesperre bzw. der Exzentertrieb für sich allein mit dem Riegel 8 in angehobener Stellung (Verriegelungsstellung gemäß Fig. 1) dargestellt. In dieser Stellung liegt der Kurbelzapfen 7 am rechten Ende des Führungsschlitzes 9 an. Ein Weiterdrehen durch den Elektromotor 5 ist nicht möglich. Fig. 3 zeigt die Stirnansicht zu Fig. 2. Der Kurbelzapfen 7 beschreibt je nach Drehrichtung des Elektromotors 5 einen Kreisbogen 11, wie er unterhalb des Kurbeltriebes herausgezeichnet ist. Die mit vollen Linien dargestellte Endlage des Kurbelzapfens 7 in Fig. 3 entspricht der etwas über den oberen Totpunkt weitergedrehten Anschlaglage und damit der Verriegelungsstellung des Riegels 8. Wenn der Elektromotor mit geänderter Drehrichtung angesteuert wird, also in Fig. 3 gegen den Uhrzeiger, dann durchläuft der Kurbelzapfen 7 den Kreisbogen 11 bis zu der mit unterbrochenen Linien dargestellten unteren Endlage zum Anschlag, der wieder von dem rechten Ende des Führungsschlitzes 9 gebildet wird. Nach links ist der Führungsschlitz 9 mindestens so lang, dass der Kurbelzapfen 7 zwischen den beiden Endlagen je nach angesteuerter Drehrichtung des Elektromotors 5 (Linkslauf, Rechtslauf) den Kreisbogen 11 beschreiben kann. Somit ist die Länge des horizontalen Führungsschlitzes 9 von der vertikalen Mittelachse, die die Drehachse des Elektromotors 5 durchsetzt, zum Anschlag (also zum rechten Ende hin) kleiner als der Radius des den Kurbelzapfen 7 einhüllenden Hüllkreises 12 und nach links mindestens so groß wie dieser Radius (siehe Fig. 3). Die Gesamtlänge des Führungsschlitzes 9 ist im Ausführungsbeispiel kleiner als der Durchmesser des Hüllkreises 12. Der Führungsschlitz 9 liegt quer zur Verschieberichtung des Riegels 8 und exzentrisch zur Drehachse des Elektromotors 5, sodass sich der Anschlag durch das eine (rechte) Ende des Führungsschlitzes 9 ergibt.

In Fig. 3 ist der Hub H zwischen der mit vollen Linien dargestellten Verriegelungsstellung des Riegels 8 und der strichlierten Freigabestellung durch Pfeile bezeichnet. Die durch das drehungsbegrenzende Anliegen des Kurbelzapfens 7 am rechten Ende ("Anschlag") des Führungsschlitzes 9 bestimmten Endlagen des Riegels 8 werden nach Überschreiten der oberen und unteren Totpunkte des Drehkreises 11 erreicht. Damit ergibt sich für die Verriegelungsstellung eine stabile Lage, da bei Druckausübung auf den Riegel, mit der Absicht, den Riegel 8 zurückzuschieben, der Andruck an den Anschlag im Führungsschlitz 9 noch verstärkt wird, jedoch ein Reversieren des Exzentertriebes aus der Übertotpunktlage nach Fig. 3 nicht erreicht werden kann. In der oder den Anschlagstellungen kann der Elektromotor 5 zur Aufbringung eines Haltemoments eingeschaltet bleiben oder es kann beispielsweise ein Einrasten durch eine Federraste in den beiden Endlagen (Verriegelung, Freigabe) erfolgen. Ein Beispiel für eine solche Feder 13 ist in Fig. 3 links seitlich dargestellt.

Wenn der Elektromotor 5 aus einer Endlage in die andere umschaltet, muss er unter Last anlaufen. Die Fig. 4 und 5 zeigen eine begrenzte Freilauf- bzw. Freistellungskonstruktion zwischen dem Elektromotor 5 und dem Exzentertrieb. Dadurch wird dem Elektromotor 5 ein Schwungbolzen ermöglicht, bevor er einen Hub unter Last ausführt.

Gemäß Fig. 4 ist mit der Motorwelle des Elektromotors 5 ein Mitnehmer 14 mit radial auskragender Nase 15 fest verbunden. Der als zylindrischer Lagerteil ausgebildete Mitnehmer 14 greift in eine Bohrung 16 der Kurbelscheibe 17, die kappenartig und verdrehbar auf dem Lagerteil aufgesteckt ist. Der Kurbelzapfen 18 greift in den Führungsschlitz 9 des Riegels 8. An der Kurbelscheibe 17 ist auf der dem Kurbelzapfen 18 abgewandten Kreisringfläche ein axial vorspringender Anschlag 19 angeordnet, der im Drehkreis der Nase 15 des Mitnehmers 14 liegt.

Wenn nun von einer Endstellung des Kurbelzapfens 18 im Führungsschlitz 9 ausgehend der Elektromotor 5 in der Gegenrichtung angesteuert wird, dann dreht sich der Mitnehmer 14 mit seiner Nase 15 vom Anschlag 19 weg. Nach etwa einer halben Umdrehung laufen dann Nase 15 und Anschlag 19 mit den Gegenflächen aufeinander. Somit wird nach einem lastfreien Schwungholen von etwa 180° der Exzentertrieb mitgenommen und das elektromechanische Gesperre in die andere Endstellung (Verriegelung, Freigabe) umschaltet.

Fig. 5 zeigt eine Alternative zu Fig. 4, bei der ein Mitnehmer 24 durch die Kurbelscheibe 27 zentrisch durchgreift und mit einer Nase 25 an dem Kurbelzapfen 28 anliegt. Der Kurbelzapfen 28 hat hier eine Doppelfunktion. Er ersetzt den Anschlag 19 (Fig. 4) zusätzlich zur Antriebsfunktion im Führungsschlitz 9. Damit wird auch bei der Ausführung nach Fig. 5 vor jedem Hub ein lastfreies Anlaufen und Schwungholen des Elektromotors 5 ermöglicht.

Fig. 6 zeigt eine weitere Ausbildung der Verriegelung, die eine Sicherung der Sperrstellung auch bei gezielt hervorgerufenen oder zufällig auftretenden Schwingungen oder Erschütterungen zum Ziel hat. Wenn der Riegel 8 durch solche äußeren Einwirkungen in axialer Richtung bewegt wird, dann stellt die Ausbildung sicher, dass eine Rückwirkung des Riegels auf den Kurbelzapfen 7 und damit ein unerwünschtes Rückdrehen des Kurbeltriebes aus der Verriegelungsstellung über den oberen Totpunkt des Kurbeltriebes hinweg in die Freigabestellung verhindert wird.

Dazu ist in einem Kurbelgehäuse 22 eine Anschlag (Vorsprung 23) für den Kurbelzapfen 7 vorgesehen, der die Drehung des Exentertriebes in der Übertotpunktlage, welche der Sperrstellung des Riegels 8 entspricht, begrenzt. Der Riegel 8 kann also infolge des Anschlages bzw. Vorsprunges 23 nicht weiter als die Fig. 6, 7 zeigen, in Richtung D bewegt werden. An diesem Anschlag bzw. Vorsprung 23 liegt der Kurbelzapfen 7 in der Sperrstellung des Riegels 8 an. Der Führungsschlitz 9 hat im Bereich des in der Sperrstellung positionierten Kurbelzapfens 7 eine vergrößerte Breite. Dieses Übermaß ist in Fig. 6 mit A bezeichnet. Der Riegel 8 selbst kann sich im Kurbelgehäuse 22 nur um das Maß B nach oben (Richtung C) bewegen, denn eine Schulter 20 des Riegels 8 liegt dann an der Fläche 21 des Kurbelgehäuses 22 an. Wenn also der Riegel 8 auf Grund einer Masse durch Schwindungen oder Erschütterungen in Bewegung versetzt wird, dann ist die Amplitude seiner Bewegungen durch das Maß B begrenzt. Da das Maß A größer als das Maß B ist, kann der Riegel 8 in seinem Führungsschlitz 9 den Kurbelzapfen 7 nicht erreichen und daher kann der Riegel 8 den Kurbelzapfen 7 auch nicht über den oberen Totpunkt heben und somit nicht in die Freigabestellung drehen.

Ein Entriegeln ist also nur dann möglich, wenn der Kurbeltrieb über den Motor 5 (Fig. 1, 2, 3) betätigt wird, nicht jedoch durch Rückwirkung von Seiten des Riegels 8. Das Maß B ist gleich oder allenfalls etwas größer als der Hub des Riegels 8 aus der stabilen Sperrstellung bis zum oberen Totpunkt des Kurbeltriebes (Hub des Riegels 8 bei Verdrehung des Kurbelzapfens 7 aus der Sperrstellung nach Fig. 6 bzw. 7 in die obere Totpunktlage).

In Fig. 6 und 7 ist die Hubbegrenzung des Riegels 8 in der Sperrstellung durch einen gehäusefesten Vorsprung 23 als Anschlag des sich längs des Drehkreises bewegenden Kurbelzapfens 7 dargestellt. Analog zu Fig. 3 kann dieser Anschlag auch durch Verkürzung der Führungsnut 9 für den Kurbelzapfen 7 erreicht werden. Die Führungsnut 9 ist auf Seiten der Übertotpunktlage des Kurbelzapfens 7 gegenüber dem Radius des Drehkreises verkürzt, sodass sich der Kurbelzapfen 7 nicht über 360° durchdrehen kann.

## Patentansprüche

1. Schließzylinder mit mindestens einem in einem Gehäuse gelagerten Zylinderkern sowie mit einem elektromechanischen Gesperre in Form eines aus dem Gehäuse in den Zylinderkern einschiebbaren und zurückziehbaren Riegels, der über einem Exzentertrieb mit einem Elektromotor kinematisch verbunden ist, wobei an der Welle des Elektromotors ein exzentrisch angeordneter Kurbelzapfen vorgesehen ist und der Hub des Exzentertriebes der Riegelverschiebung entspricht, **dadurch gekennzeichnet, dass** der Drehkreis (11) des Kurbelzapfens (7) anschlagbegrenzt ist und der der Sperrstellung des Riegels (8) entsprechende Anschlag in einer den maximalen Hub (H) überschreitenden Übertotpunktlage des Drehkreises (11) des Kurbelzapfens (7) vorgesehen ist.

2. Schließzylinder nach Anspruch 1, **dadurch gekennzeichnet, dass** der Kurbelzapfen (7) in einem Führungsschlitz (9) am Schaftende des Riegels (8) eingreift und der Führungsschlitz (9) quer zur Verschieberichtung des Riegels (8) orientiert ist und eine den Winkel des Drehkreises (11) des Kurbelzapfens (7) begrenzende Länge aufweist, wobei ein Ende des Führungsschlitzes (9) den Anschlag zur Begrenzung des Drehkreiswinkels bildet.

3. Schließzylinder nach Anspruch 2, **dadurch gekennzeichnet, dass** ein Ende des Führungsschlitzes (9) einen Abstand von der die Drehachse des Elektromotors (5) kreuzenden und in Riegelausschubrichtung orientierten Achse aufweist, der kleiner als der Radius des den Kurbelzapfen (7) einhüllenden Hüllkreises (12) ist.

4. Schließzylinder nach einem der Ansprüche 1 bis 3 **dadurch gekennzeichnet, dass** zumindest die der Sperrstellung des Riegels (8) entsprechende Übertotpunktlage des Kurbelzapfens (7) bzw. des Exzentertriebes, z.B. mittels einer Feder (13), magnetischer Haltekräfte od. dgl. verrastbar bzw. fixierbar ist.

5. Schließzylinder nach einem der Ansprüche 1 bis 4, **dadurch gekennzeichnet, dass** zwischen dem Elektromotor (5) und dem Kurbelzapfen (7, 18, 28) eine begrenzte Freistellung bei der Kraftübertragung vorgesehen ist.

6. Schließzylinder nach Anspruch 5, **dadurch gekennzeichnet, dass** zur Freistellung zwischen der Welle des Elektromotors (5) und einer Kurbelscheibe (17, 27) mit dem exzentrisch angeordneten Kurbelzapfen (18, 28) ein mit der Welle drehfest verbundener Mitnehmer (14, 24) mit einer radial auskragenden Nase (15, 25) vorgesehen ist, der je nach Drehrichtung des Elektromotors (5) an der einen oder anderen Seite eines exzentrischen Anschlags (19) an der Kurbelscheibe (17, 27) bzw. an dem Kurbelzapfen (18, 28) angreift und bei Drehrichtungsänderung nach einer leeren Anlaufdrehung von z.B. 150° den exzentrisch gelagerten Kurbelzapfen (18, 28) mitnimmt.

7. Schließzylinder nach Anspruch 6, **dadurch gekennzeichnet, dass** die Kurbelscheibe (17, 27) eine koaxiale zylindrische Ausnehmung aufweist, in die ein zylindrischer Lagerteil des Mitnehmers (24) eingreift und dass im Drehkreis der Nase (25) des Mitnehmers (24), insbesondere an dem dem Kurbelzapfen (28) gegenüberliegenden Ende des zylindrischen Körpers, der Anschlag vorgesehen ist.

8. Schließzylinder nach Anspruch 1, **dadurch gekennzeichnet, dass** der Kurbelzapfen (7) in einen Führungsschlitz (9) des Exentertriebes eingreift, der im Bereich der Verriegelungsstellung des Riegels (8) in seiner Breite zur begrenzten Freistellung des Riegels (8) vergrößert und der Riegel (8) bei in der Übertotpunktlage stehenden Kurbelzapfen (7) gegenüber dem Kurbelzapfen (7) in Verriegelungsrichtung im Rahmen der Freistellung begrenzt vorschiebbar ist.

9. Schließzylinder nach Anspruch 8, **dadurch gekennzeichnet, dass** die Freistellung des Kurbelzapfens (7) im Führungsschlitz (9) in der Verriegelungsstellung gleich oder größer ist als der Abstand eines riegelseitigen Anschlags (20) zu einem gehäuseseitigen Anschlag (21) für den maximalen Hub des Exentertriebes.

10. Schließzylinder nach einem der Ansprüche 1 bis 9, **dadurch gekennzeichnet, dass** der den Drehkreis (11) begrenzende Anschlag für den Kurbelzapfen (7) in einer den maximalen Hub des Exentertriebes überschreitenden Übertotpunktlage als Vorsprung (23) in einem den Exentertrieb mindestens teilweise umgebenden Kurbelgehäuse (22) ausgebildet ist.

11. Schließzylinder nach einem der Ansprüche 8 oder 9, **dadurch gekennzeichnet, dass** der den Drehkreis (11) in der Übertotpunktlage des Riegels (8) begrenzende Anschlag für den Kurbelzapfen (7) durch ein Ende des in der Länge gegenüber dem Drehkreisdurchmesser verkürzten Führungsschlitzes (9) gebildet ist.

## Claims

1. Locking cylinder comprising at least one cylinder core mounted in a housing and an electromechanical locking mechanism in the form of a bolt which can be withdrawn from the housing and inserted into the cylinder core and which is kinematically connected to an electric motor via an eccentric drive, a crank pin, which is eccentrically arranged, being provided on the shaft of the electric motor and the lift of the eccentric drive corresponding to the bolt displacement, **characterised in that** the turning circle (11) of the crank pin (7) is limited by a stop and the stop corresponding to the locking position of the bolt (8) is provided in an above dead centre position of the turning circle (11) of the crank pin (7), which position exceeds the maximum lift (H).

2. Locking cylinder according to claim 1, **characterised in that** the crank pin (7) engages in a guide slot (9) on the shaft end of the bolt (8) and the guide slot (9) is oriented transverse to the displacement direction of the bolt (8) and has a length limiting the angle of the turning circle (11) of the crank pin (7), one end of the guide slot (9) forming the stop to limit the turning circle angle.

3. Locking cylinder according to claim 2, **characterised in that** one end of the guide slot (9) has a spacing from the axis crossing the axis of rotation of the electric motor (5) and oriented in the direction in which the bolt is pushed out, the spacing being smaller than the radius of the envelope circle (12) surrounding the crank pin (7).

4. Locking cylinder according to any one of claims 1 to 3, **characterised in that** at least the above dead centre position of the crank pin (7) or the eccentric drive corresponding to the locking position of the bolt (8) can be locked or fixed, for example by means of a spring (13), magnetic holding forces or the like.

5. Locking cylinder according to any one of claims 1 to 4, **characterised in that** a limited release position is provided during force transmission between the electric motor (5) and the crank pin (7, 18, 28).

6. Locking cylinder according to claim 5, **characterised in that** a driver (14, 24) non-rotatably connected to the shaft and with a radially protruding nose (15, 25) is provided for release between the shaft of the electric motor (5) and a crank disc (17, 27) with the eccentrically arranged crank pin (18, 28), the driver engaging on one side or the other of an eccentric stop (19) on the crank disc (17, 27) or on the crank pin (18, 28) depending on the direction of rotation of the electric motor (5) and entraining the eccentrically mounted crank pin (18, 28) when there is a change in direction of rotation after a no-load starting rotation of, for example, 150°.

7. Locking cylinder according to claim 6, **characterised in that** the crank disc (17, 27) has a co-axial cylindrical recess, in which a cylindrical bearing part of the driver (24) engages and **in that** the stop is provided in the turning circle of the nose (25) of the driver (24), in particular on the end of the cylindrical body opposing the crank pin (28).

8. Locking cylinder according to claim 1, **characterised in that** the crank pin (7) engages in a guide slot (9) of the eccentric drive, which increases in its width in the region of the locking position of the bolt (8) for limited release of the bolt (8) and, when the crank pin (7) is in the above dead centre position, the bolt (8) can be pushed across to a limited degree during release in the locking direction relative to the crank pin (7).

9. Locking cylinder according to claim 8, **characterised in that** the release position of the crank pin (7) in the guide slot (9) in the locking position is equal to or greater than the spacing of a stop (20) on the bolt side from a stop (21) on the housing side for the maximum lift of the eccentric drive.

10. Locking cylinder according to any one of claims 1 to 9, **characterised in that** the stop for the crank pin (7) limiting the turning circle (11) in an above dead centre position exceeding the maximum lift of the eccentric drive is formed as a projection (23) in a crankcase (22) at least partially surrounding the eccentric drive.

11. Locking cylinder according to either of claims 8 or 9, **characterised in that** the stop for the crank pin (7) limiting the turning circle (11) in the above dead centre position of the bolt (8) is formed by one end of the guide slot (9) which is shortened in length relative to the diameter of the turning circle.

## Revendications

1. Cylindre de fermeture avec au moins un noyau de cylindre logé dans un carter ainsi qu'avec un cliquet électromagnétique sous forme d'un verrou insérable dans et rétractable hors du noyau de cylindre qui est raccordé cinématiquement à un moteur électrique par un pignon à excentrique, dans lequel il est prévu un tourillon de manivelle monté excentriquement sur l'arbre du moteur électrique et la course du pignon à excentrique correspond au déplacement du verrou, **caractérisé en ce que** le cercle de rotation (11) du tourillon de manivelle (7) est limité par une butée et **en ce que** la butée correspondant à la position de verrouillage du verrou (8) est prévue dans une position au-delà du point mort du cercle de rotation (11) du tourillon de manivelle (7) dépassant la course maximale (H).

2. Cylindre de fermeture selon la revendication 1, **caractérisé en ce que** le tourillon de manivelle (7) s'engrène dans une fente de guidage (9) à l'extrémité de l'arbre du verrou (8) et la fente de guidage (9) est orientée perpendiculairement à la direction de déplacement du verrou (8) et présente une longueur limitant l'angle du cercle de rotation (11) du tourillon de manivelle (7), une extrémité de la fente de guidage (9) formant la butée pour la limitation de l'angle du cercle de rotation.

3. Cylindre de fermeture selon la revendication 2, **caractérisé en ce qu'**une extrémité de la fente de guidage (9) présente un écartement par rapport à l'axe croisant l'axe de rotation du moteur électrique (5) et orienté dans la direction de rétraction du verrou qui est inférieur au rayon du cercle enveloppant (12) qui enveloppe le tourillon de manivelle (7).

4. Cylindre de fermeture selon l'une quelconque des revendications 1 à 3, **caractérisé en ce qu'**au moins la position au-delà du point mort du tourillon de manivelle (7) ou du pignon à excentrique correspondant à la position de verrouillage du verrou (8) peut être fixée ou encliquetée par exemple à l'aide d'un ressort (13), de forces de serrage magnétiques ou d'autres dispositifs de ce genre.

5. Cylindre de fermeture selon l'une quelconque des revendications 1 à 4, **caractérisé en ce qu'**il est prévu une position libre limitée entre le moteur électrique (5) et le tourillon de manivelle (7, 18, 28) lors de la transmission de force.

6. Cylindre de fermeture selon la revendication 5, **caractérisé en ce que**, pour la position libre entre l'arbre du moteur électrique (5) et une flasque de manivelle (17, 27) avec le tourillon de manivelle (18, 28) monté excentriquement, il est prévu un toc d'entraînement (14, 24) raccordé à l'arbre de manière à résister à la torsion avec une came (15, 25) faisant saillie dans le sens radial, qui s'engrène en fonction du sens de rotation du moteur électrique (5) soit d'un côté soit de l'autre côté d'une butée excentrique (19) sur la flasque de manivelle (17, 27) ou sur le tourillon de manivelle (18, 28) et qui, en cas de changement du sens de rotation après une rotation de démarrage à vide, par exemple de 150°, entraîne le tourillon de manivelle (18, 28) monté excentriquement.

7. Cylindre de fermeture selon la revendication 6, **caractérisé en ce que** la flasque de manivelle (17, 27) comporte un creux coaxial cylindrique dans lequel s'engrène une pièce d'appui cylindrique du toc d'entraînement (24) et **en ce que** la butée est prévue dans le cercle de rotation de la came (25) du toc d'entraînement (24), en particulier à l'extrémité du corps cylindrique opposée au tourillon de manivelle (28).

8. Cylindre de fermeture selon la revendication 1, **caractérisé en ce que** le tourillon de manivelle (7) s'engrène dans une fente de guidage (9) du pignon à excentrique qui s'agrandit en largeur dans la zone de la position de verrouillage du verrou (8) vers la position libre limitée du verrou (8) et le verrou (8), lorsque le tourillon de manivelle (7) se trouve dans la position au-delà du point mort par rapport au tourillon de manivelle (7), est déplaçable de manière limitée dans la direction de verrouillage dans le cadre de la position libre.

9. Cylindre de fermeture selon la revendication 8, **caractérisé en ce que** la position libre du tourillon de manivelle (7) dans la fente de guidage (9) dans la position de verrouillage est égale ou supérieure à l'écartement entre une butée (20) du côté du verrou et une butée (21) du côté du carter pour la course maximale du pignon à excentrique.

10. Cylindre de fermeture selon l'une quelconque des revendications 1 à 9, **caractérisé en ce que** la butée limitant le cercle de rotation (11) pour le tourillon de manivelle (7) est formée dans une position au-delà du point mort dépassant la course maximale du pignon à excentrique comme une projection (23) dans un carter de manivelle (22) entourant au moins partiellement le pignon à excentrique.

11. Cylindre de fermeture selon l'une quelconque des revendications 8 ou 9, **caractérisé en ce que** la butée limitant le cercle de rotation (11) dans la position au-delà du point mort du verron (8) pour le tourillon de manivelle (7) est formée par une extrémité de la fente de guidage (9) raccourcie en longueur par rapport au diamètre du cercle de rotation.
